# EUROPÄISCHE PATENTSCHRIFT

(11) **EP 3 286 428 B1**
(45) Veröffentlichungstag und Bekanntmachung des Hinweises auf die Patenterteilung: **18.08.2021**
(21) Anmeldenummer: 16707116.6
(22) Anmeldetag: 01.03.2016
(51) Int. Cl.: F02M 57/00

(54) **KRAFTSTOFFINJEKTOR**
FUEL INJECTOR
INJECTEUR DE CARBURANT

(30) Priorität: 22.04.2015 DE 102015207307
(43) Veröffentlichungstag der Anmeldung: 28.02.2018
(73) Patentinhaber: Robert Bosch GmbH, 70442 Stuttgart (DE)
(72) Erfinder: BERNHAUPT, Martin, 5411 Oberalm (AT)
(86) Internationale Anmeldenummer: PCT/EP2016/054285
(87) Internationale Veröffentlichungsnummer: WO 2016/169682

(56) Entgegenhaltungen:
- EP-A1- 2 216 539
- EP-A1- 3 026 254
- EP-A1- 3 032 088
- EP-A1- 3 076 002
- DE-A1- 19 813 756
- DE-A1-102009 026 477
- DE-A1-102011 051 765

## Beschreibung

### Stand der Technik

Die Erfindung betrifft einen Kraftstoffinjektor, insbesondere einen Common-Rail-Injektor, nach dem Oberbegriff des Anspruchs 1.

Ein Kraftstoffinjektor ist aus der EP 1 042 603 B1 bekannt. Der bekannte Kraftstoffinjektor weist innerhalb seines Injektorgehäuses einen Sensor auf, der im Bereich einer Ablaufbohrung zwischen einem Steuerraum des Kraftstoffinjektors und einem Niederdruckbereich angeordnet ist. Insbesondere umgibt der Sensor die Ablaufbohrung an einem hülsenförmigen Abschnitt eines Bauteils, in dem die Ablaufbohrung ausgebildet ist. In den Steuerraum des Kraftstoffinjektors ragt ein Endabschnitt eines als Düsennadel ausgebildeten Einspritzglieds hinein. Über eine Beeinflussung des Drucks in dem Steuerraum wird in bekannter Art und Weise die Bewegung der Düsennadel gesteuert, um zum Einspritzen von Kraftstoff in den Brennraum einer Brennkraftmaschine im Injektorgehäuse ausgebildete Spritzlöcher freizugeben. Der Druck im Steuerraum wird über den Abfluss von Kraftstoff aus dem besagten Steuerraum in den Niederdruckbereich über die Ablaufbohrung bzw. Ablaufdrossel bewirkt, wobei die Ablaufbohrung m*mittels eines Schließglieds im Niederdruckbereich des Injektorgehäuses, welches wiederum mit einem Aktor, beispielsweise einem Magnetaktor oder einem Piezoaktor betätigbar ist, verschlossen werden kann. In der abgesenkten Position der Düsennadel herrscht in dem Steuerraum und somit auch in der Ablaufbohrung ein relativ hoher (hydraulischer) Druck. Beim Entlasten des Steuerraums fließt hingegen Kraftstoff aus dem Steuerraum in den Niederdruckbereich ab, wobei sich der hydraulische Druck in der Ablaufbohrung verringert. Der bekannte Sensor ist dazu ausgebildet, den Druck bzw. Druckschwankungen in der Ablaufbohrung, verursacht durch das Öffnen des Schließglieds aus dem Steuerraum, zu erfassen, woraus auf die Stellung der Düsennadel geschlossen werden kann. Nachteilig bei der bekannten Anordnung ist es, dass der Sensor im Hochdruckbereich des Injektorgehäuses angeordnet ist und somit konstruktiv relativ aufwendig gestaltet sein muss. Darüber hinaus ist der zur Verfügung stehende Bauraum für einen derartigen Sensor im Injektorgehäuse eingeschränkt, so dass spezielle konstruktive Lösungen, die insbesondere auch mit Blick auf die Festigkeit des Injektorgehäuses kritisch sind, gewählt werden müssen.

Aus der DE 10 2011 051 765 A1 ist ein Kraftstoffinjektor mit einer Drucksensorik bekannt, welche im Niederdruckbereich angeordnet ist. Dabei wird ein Messkanal bzw. eine Stichbohrung an eine membranartige Zwischenwand herangeführt. Die Drucksensorik bzw. das Kraftmesselement ist auf der Rückseite der Zwischenwand angeordnet. Die Drucksensorik ist dabei vorzugsweise eine wenig steife Messstreifenanordnung, welche die Spannungen bzw. Verformungen in der Zwischenwand misst. Aufgrund der hohen Drücke in der Stichbohrung kann es jedoch zu Festigkeitsproblemen an der Zwischenwand kommen.

Aus der DE 198 13 756 A1 ist darüber hinaus ein Verfahren zur Messung des Drucks eines Fluids bekannt, wobei ein Messobjekt mit einem Fluid druckbeaufschlagt und durch den Druck ein mechanischer Messaufnehmer ausgelenkt wird. Aus der DE 10 2011 051 765 A1 ist weiterhin ein Einspritzinjektor bekannt, bei dem in Abhängigkeit vom Druck in einem Steuerraum die Einspritzparameter erfasst und/oder gesteuert werden.

### Offenbarung der Erfindung

Demgegenüber hat der erfindungsgemäße Kraftstoffinjektor im Bereich der Drucksensorik eine erhöhte Dauerfestigkeit, da der Druck nicht über eine Spannung oder Verformung der Zwischenwand gemessen wird. Die Kraft wird erfindungsgemäß mit einem möglichst steifen Kraftmesselement gemessen, welches die Zwischenwand abstützt, so dass die Zwischenwand nahezu keine Verformung erfährt.

Dazu umfasst der Kraftstoffinjektor ein Injektorgehäuse, in dem ein Düsenraum ausgebildet ist, der über einen im Injektorgehäuse ausgebildeten Zulauf mit unter Druck stehendem Kraftstoff versorgbar ist. Eine wenigstens ein Spritzloch freigebende oder verschließende längsbewegliche Düsennadel ist im Düsenraum angeordnet. Weiterhin umfasst der Kraftstoffinjektor ein Kraftmesselement zur zumindest mittelbaren Erfassung eines Drucks in einem im Injektorgehäuse ausgebildeten Druckraum. Der Druckraum ist mit dem Zulauf hydraulisch verbindbar. Das Kraftmesselement ist in einem im Injektorgehäuse ausgebildeten Messraum angeordnet, wobei der Messraum durch eine membranartige Zwischenwand vom Druckraum getrennt ist. Erfindungsgemäß stützt das Kraftmesselement die Zwischenwand ab. Vorteilhafterweise ist das Kraftmesselement dabei sehr steif ausgeführt. Die Zwischenwand wird somit durch die Abstützung durch das Kraftmesselement gegen die Wirkrichtung des zu messenden Drucks im Druckraum unterstützt, so dass bei Belastung durch den Druck die Spannungen und Biegungen in der Zwischenwand minimiert sind. Das Kraftmesselement ist durch ein Übermaß innerhalb des Injektorgehäuses vorgespannt. Das Kraftmesselement weist gegenüber dem Messraum ein Übermaß auf, so dass das Kraftmesselement mit der axialen Verspannung des Injektorgehäuses während der Montage gleichzeitig mit vorgespannt wird.

Erfindungsgemäß ist der Druckraum über eine Stichbohrung mit dem Steuerraum hydraulisch verbunden. Dadurch wird der Druck im Steuerraum ermittelt, welcher maßgeblich die Bewegung der hydraulisch angesteuerten Düsennadel beeinflusst. Dabei ist die Stichbohrung in der Drosselplatte des Injektorgehäuses ausgebildet, in welcher auch eine Ablaufdrossel aus dem Steuerraum zum Pilotventil ausgebildet ist. Der Druck im Steuerraum ist größeren Schwankungen unterworfen als der Druck im Düsenraum. Dadurch können Druckunterschiede im Steuerraum zuverlässiger ermittelt werden als Druckunterschiede im Düsenraum.

Weiterhin ist erfindungsgemäß das Kraftmesselement gegen die Zwischenwand vorgespannt. Der im Betrieb des Kraftstoffinjektors im Druckraum anliegende Hochdruck wirkt dann der Vorspannung bzw. Durchbiegung der Zwischenwand entgegen, so dass die Verformungen und Spannungen - speziell die Zugspannungen - in der Zwischenwand und in den umgebenden Bereichen minimiert werden. Auf der Hochdruckseite der Zwischenwand sind die Druckänderungen hochdynamisch, so dass eine Vorspannung der Zwischenwand durch das Kraftmesselement eine deutliche Erhöhung der Dauerfestigkeit zur Folge hat.

Erfindungsgemäß ist der Zulauf mit dem Druckraum verbunden. Dadurch wird der Druckabfall zwischen Düsenraum und einer Hochdruckquelle gemessen, also annähernd der Druckabfall des Düsenraums. Diese Ausführung kann besonders kostengünstig ausgeführt werden und hat Vorteile bezüglich des benötigten Bauraums, da die Messung durch das Kraftmesselement beispielsweise düsennadelfern erfolgen kann, also in einem Bereich, in welchem mehr freier Bauraum vorhanden ist als in einem düsennahen Bereich.

Weiter umfasst erfindungsgemäß das Injektorgehäuse einen Düsenkörper, eine Drosselplatte, eine Ventilplatte und einen Haltekörper, welche durch eine Düsenspannmutter axial miteinander verspannt sind. Dies ist ein sehr vorteilhafter Aufbau eines Kraftstoffinjektors, insbesondere eines Kraftstoffinjektors mit einem hydraulischen Pilotventil, welches beispielsweise wiederum durch einen elektromagnetischen Aktor angesteuert werden kann. Derartige Kraftstoffinjektoren werden durch Änderung von hydraulischen Drücken betrieben. Eine Ermittlung von Drücken bzw. Druckunterschieden ist daher besonders bei derartigen Kraftstoffinjektoren von großem Vorteil, um die Einspritzcharakteristik einerseits zu ermitteln aber auch andererseits durch gezielte Auswertung der Druckverläufe die gewünschte Einspritzcharakteristik robust über die Lebensdauer zu erhalten.

In einer vorteilhaften Ausführung ist das Kraftmesselement durch ein Schraubelement, beispielsweise eine Mutter, vorgespannt. Dadurch kann die Vorspannung des Kraftmesselements und somit der Zwischenwand während der Montage des Kraftstoffinjektors sehr genau eingestellt werden.

In bevorzugter Ausgestaltung des Kraftmesselements ist dieses als piezoelektrisches Kraftmesselement ausgebildet. Ein derartiges Element hat den Vorteil einer relativ hohen Messempfindlichkeit bei kompaktem Aufbau und geringen Herstellkosten. Weiterhin kann ein derartiges Kraftmesselement besonders steif ausgeführt werden und dadurch die Zwischenwand sehr effektiv abstützen.

In einer Weiterbildung der Erfindung wird die Längsbewegung der Düsennadel durch den Druck in einem Steuerraum gesteuert. Der Druck im Steuerraum wiederum kann dabei beispielsweise von einem Pilotventil gesteuert werden.

In vorteilhaften Ausführungen ist im Pilotventil ein Ventilraum ausgebildet und der Steuerraum über eine Ablaufdrossel mit dem Ventilraum hydraulisch verbunden. Dadurch ist die Düsennadel als Servoventil geschaltet. Das Pilotventil kann beispielsweise als ein direktgeschaltetes Magnetventil ausgeführt sein. Der Druck im Ventilraum ist noch größeren Schwankungen unterworfen als der Druck im Steuerraum. Auch in dieser Ausführung können die Druckunterschiede demzufolge sehr zuverlässig ermittelt werden.

In einer Weiterbildung der Erfindung ist der Messraum in der Ventilplatte ausgebildet, wobei an der Ventilplatte ein Pilotventilsitz des Pilotventils zur Steuerung der Düsennadel angeordnet ist. Dadurch sind das Kraftmesselement und zumindest Teile des hydraulischen Pilotventils bauraumsparend in einem Bauteil des Injektorgehäuses angeordnet, nämlich in der Ventilplatte.

Die Erfindung umfasst auch die Verwendung eines erfindungsgemäßen Kraftstoffinjektors bei selbstzündenden Brennkraftmaschinen. Hierbei beträgt der in dem Kraftstoffeinspritzsystem herrschende Systemdruck bevorzugt mehr als 2000 bar.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1: einen Längsschnitt durch einen erfindungsgemäßen Kraftstoffinjektor mit einem Kraftmesselement zur Erfassung eines Drucks bzw. zur Erfassung von Druckschwankungen, wobei nur die wesentlichen Bereiche dargestellt sind,
- Fig. 2: einen Ausschnitt eines weiteren Ausführungsbeispiels des Kraftstoffinjektors im Längsschnitt, wobei nur die wesentlichen Bereiche dargestellt sind,
- Fig. 3: einen Ausschnitt eines noch weiteren Ausführungsbeispiels des Kraftstoffinjektors im Längsschnitt, wobei nur die wesentlichen Bereiche dargestellt sind,
- Fig. 4: ein Verspannungskonzept des Kraftmesselements innerhalb des Kraftstoffinjektors.

Gleiche Elemente bzw. Elemente mit gleicher Funktion sind in den Figuren mit den gleichen Bezugsziffern versehen.

In der **Fig.1** ist ein erfindungsgemäßer Kraftstoffinjektor 1 dargestellt, wie er als Bestandteil eines sogenannten Common-Rail-Einspritzsystems zum Einspritzen von Kraftstoff in den Brennraum einer nicht dargestellten Brennkraftmaschine dient. Insbesondere weist das Common-Rail-Einspritzsystem hierbei einen Systemdruck von mehr als 2000 bar auf.

Der Kraftstoffinjektor 1 umfasst ein Injektorgehäuse 10, das im dargestellten Ausführungsbeispiel im Wesentlichen vier in Axialrichtung aneinander anschließende Bauteile umfasst: Auf der dem nicht gezeigten Brennraum der Brennkraftmaschine zugewandten Seite weist das Injektorgehäuse 10 einen Düsenkörper 10a auf, an den sich eine Drosselplatte 10b, und an diese wiederum auf der dem Düsenkörper 10a abgewandten Seite eine Ventilplatte 10c und ein Haltekörper 10d anschließen. Diese Bauteile des Injektorgehäuses 10 sind durch eine Düsenspannmutter 10e axial miteinander dichtend verspannt.

In dem Düsenkörper 10a ist ein Sackloch 31 mit wenigstens einem, vorzugsweise jedoch mehreren Spritzlöchern 9 zum Einspritzen des unter Hochdruck stehenden Kraftstoffs in den Brennraum der Brennkraftmaschine ausgebildet. Der Düsenkörper 10a bildet in einer bohrungsförmigen Ausnehmung einen Düsenraum 6 aus, der über einen Zulauf 7 hydraulisch mit einer Kraftstoffquelle, beispielsweise einem Common Rail verbunden ist. Innerhalb des Düsenraums 6 ist ein hubbeweglich angeordnetes Einspritzglied in Form einer Düsennadel 2 angeordnet.

Am Düsenkörper 10a ist ein Düsensitz 8 angeordnet, mit dem die Düsennadel 2 zum Öffnen und Schließen der Spritzlöcher 9 zusammenwirkt.

Die Düsennadel 2 ist im Düsenraum 6 vom Düsenkörper 10a radial geführt, wobei die Düsennadel 2 durch eine Schließfeder 35 in Richtung des Düsensitzes 8 kraftbeaufschlagt ist. An ihrem dem Düsensitz 8 abgewandten Ende begrenzt die Düsennadel 2 mit einer Stirnfläche einen Steuerraum 4. Der Steuerraum 4 ist im Injektorgehäuse 10 zwischen der Düsennadel 2, der Drosselplatte 10b und einer Hülse 36 ausgebildet. Der Steuerraum 4 ist doch eine in der Drosselplatte 10b ausgebildete Zulaufdrossel 11 mit dem Zulauf 7 verbunden. Die Hülse 36 ist von der Schließfeder 35 gegen die Drosselplatte 10b gespannt und führt die Düsennadel 2 längsbeweglich bzw. die Düsennadel 2 positioniert die Hülse 36 in radialer Richtung. Der Druck im Steuerraum 4 beaufschlagt die Düsennadel 2 mit einer hydraulischen Kraft in Richtung des Düsensitzes 8, also in Schließrichtung.

Der Druck im Steuerraum 4 wird durch ein im Injektorgehäuse 10 angeordnetes Pilotventil 3 gesteuert. Das Pilotventil 3 umfasst einen Schließkörper 40, der mit einem an der Ventilplatte 10c ausgebildetem Pilotventilsitz 21 zusammenwirkt, einen Aktor 41 und einen Ventilraum 20. Der Aktor 41 ist im Ausführungsbeispiel der **Fig.1** als elektromagnetischer Aktor dargestellt, kann aber ein beliebiger Aktor, beispielsweise auch ein Piezoaktor sein. Der Ventilraum 20 ist über eine in der Drosselplatte 10b ausgebildete Ablaufdrossel 5 mit dem Steuerraum 4 verbunden. Der Schließkörper 40 öffnet und schließt eine Verbindung des Ventilraums 20 zu einem im Injektorgehäuse 10 ausgebildeten Niederdruckraum 42, indem er mit dem Pilotventilsitz 21 zusammenwirkt. Im Ausführungsbeispiel der **Fig.1** umfasst der Ventilraum 20 im Wesentlichen zwei Bohrungen, je eine in der Ventilplatte 10c und in der Drosselplatte 10b ausgebildet. In alternativen Ausführungen kann der Ventilraum 20 jedoch beliebige Formen aufweisen.

Erfindungsgemäß ist im Injektorgehäuse 10 ein Kraftmesselement 17 angeordnet, um einen Druck eines unter Hochdruck stehenden Druckraums 14 zu messen. Vom Kraftmesselement 17 führen zwei elektrische Leitungen 17a durch das Injektorgehäuse 10 zu einem nicht dargestellten Steuergerät. Aus der Kraft- bzw. Druckmessung kann direkt auf die Hubbewegung der Düsennadel 2 geschlossen werden und damit auf die Einspritzcharakteristik des Kraftstoffinjektors 1. Die Ansteuerung des Pilotventils 3 kann dann beispielsweise von dem Steuergerät in Abhängigkeit der Einspritzcharakteristik geändert werden.

Der Druckraum 14 ist hydraulisch mit dem Zulauf 7, dem Düsenraum 6, dem Steuerraum 4 oder dem Ventilraum 20 verbunden. Im Ausführungsbeispiel der **Fig.1** ist der Druckraum 14 durch eine Ausnehmung in der Ventilplatte 10c gebildet und über eine in der Drosselplatte 10b ausgebildete Stichbohrung 12 mit dem Steuerraum 4 verbunden.

In der Ventilplatte 10c ist weiterhin gegenüberliegend zum Druckraum 14 ein Messraum 16 ausgebildet und von diesem durch eine membranartige Zwischenwand 13 getrennt. Das Kraftmesselement 17 ist im Messraum 16 angeordnet und zwar derart, dass es die Zwischenwand 13 abstützt.

Der Messraum 16 hat die Form einer zum Haltekörper 10d hin geöffneten Sacklochbohrung. Dadurch kann das Kraftmesselement 17 entweder durch ein Übermaß zum Haltekörper 10d oder, wie im Ausführungsbeispiel der **Fig.1****,** durch ein in den Messraum 16 eingeschraubtes Schraubelement 18 gegen die Zwischenwand 13 gespannt werden.

Der Messraum 16 liegt im Niederdruckbereich, der Druckraum 14 ist mit Hochdruck beaufschlagt. Dies führt dazu, dass die Zwischenwand 13 hydraulisch einseitig belastet ist. Die Vorspannung der Zwischenwand 13 durch das Kraftmesselement 17 kompensiert diese einseitige Belastung. Die maximalen Spannungen, insbesondere Zugspannungen in der Zwischenwand 13 werden dadurch verringert und somit die Lebensdauer des gesamten Kraftstoffinjektors 1 erhöht.

Im Folgenden werden weitere Ausführungsformen des erfindungsgemäßen Kraftstoffinjektors 1 beschrieben. Nicht näher beschriebene Bereiche sind dabei so ausgeführt wie im Ausführungsbeispiel der **Fig.1****.**

**Fig.2** zeigt das Kraftmesselement 17 in einer alternativen Anordnung, nämlich zur Druckmessung des Ventilraums 20. Der Messraum 16 ist analog zur Ausführung der **Fig.1** als Sacklochbohrung in der Ventilplatte 10c ausgebildet, wobei die Sacklochbohrung zum Haltekörper 10d geöffnet ist. Das Kraftmesselement 17 weist in Längsrichtung des Kraftstoffinjektors 1 ein Übermaß gegenüber dem Messraum 16 auf. Bei der Montage des Kraftstoffinjektors 1 wird dadurch beim Anziehen der Düsenspannmutter 10e das Kraftmesselement 17 zwischen dem Haltekörper 10d und der Zwischenwand 13 vorgespannt.

Auf der dem Messraum 16 gegenüberliegenden Seite der Zwischenwand 13 ist der Druckraum 14 als Ausnehmung in der Ventilplatte 10c ausgebildet und wird von der Ventilplatte 10c und der Drosselplatte 10b begrenzt. Der Druckraum 14 ist über eine ebenfalls in der Ventilplatte 10c ausgebildete Nut 15 mit dem Ventilraum 20 verbunden, so dass der im Ventilraum 20 herrschende Druck auch im Druckraum 14 herrscht.

In alternativen Ausführungen können der Druckraum 14 und die Nut 15 auch als eine einzige Ausnehmung ausgeführt sein. Weiterhin können der Druckraum 14 und/oder die Nut 15 auch in der Drosselplatte 10b ausgebildet sein.

**Fig.3** zeigt das Kraftmesselement 17 in einer weiteren Anordnung, nämlich zur Druckmessung des Düsenraums 6. Analog zum Ausführungsbeispiel der **Fig.2** ist das Kraftmesselement 17 dabei im Messraum 16 durch ein Übermaß zwischen dem Haltekörper 10d und der Zwischenwand 13 verspannt. Eine Verbindungsbohrung 32 ist in der Drosselplatte 10b ausgebildet und verbindet den Düsenraum 6 mit dem Druckraum 14, so dass der im Düsenraum 6 herrschende Druck auch im Druckraum 14 herrscht. Der Druckraum 14 ist als Ausnehmung bzw. Sacklochbohrung in der Ventilplatte 10c ausgebildet, kann in alternativen Ausführungen jedoch auch in der Drosselplatte 10b ausgebildet sein.

**Fig.4** zeigt ein erfindungsgemäßes Verspannungskonzept des Kraftmesselements 17 im Messraum 16. Das Kraftmesselement 17 ist gegenüber dem Messraum 16 mit einem Übermaß 19 versehen **(****Fig.4** **oben).** Wird das Kraftmesselement 17 nun zwischen dem Haltekörper 10d und der Zwischenwand 13 verspannt, so ergibt sich eine Durchbiegung der membranartigen Zwischenwand 13 in Richtung des Druckraums 14 **(****Fig.4** **unten).** Der im Betrieb anliegende Hochdruck im Druckraum 14 wirkt dann der Durchbiegung der Zwischenwand 13 entgegen, so dass die Zugspannungen in der Zwischenwand 13 und in den umgebenden Bereichen im Betrieb des Kraftstoffinjektors 1 minimiert sind.

Alternativ ist es auch möglich die Verspannung des Kraftmesselements 17 im Messraum 13 durch eine Schraubverbindung, wie in der Ausführung der **Fig.1** gezeigt, zu realisieren.

Weiterhin ist es alternativ auch möglich, den Messraum 16 in der Drosselplatte 10b auszubilden, so dass das Kraftmesselement 17 innerhalb der Drosselplatte 10b angeordnet ist. Das Kraftmesselement 17 kann dann zwischen der Drosselplatte 10b und der Ventilplatte 10c verspannt werden, oder auch zwischen der Drosselplatte 10b und dem Haltekörper 10d, falls der Messraum 16 beispielsweise als Durchgangsbohrung in der Ventilplatte 10c ausgebildet ist.

Die Funktionsweise des erfindungsgemäßen Kraftstoffinjektors 1 ist wie folgt:
Das Öffnen und Schließen der Düsennadel 2 des Kraftstoffinjektors 1 wird mittels des Pilotventils 3 gesteuert. Wenn das Pilotventil 3 durch den Aktor 41 angesteuert und geöffnet wird, also der Schließkörper 40 vom Pilotventilsitz 21 abhebt, wird der Ventilraum 20 mit dem Niederdruckraum 42 verbunden. Dadurch wird der Druck über der Düsennadel 2 im Steuerraum 4 über die Ablaufdrossel 5 und den Pilotventilsitz 21 abgesenkt. Die Düsennadel 2 wird so durch den Druck im Düsenraum 6, welcher gleich dem Systemdruck bleibt, vom Düsensitz 8 nach oben bewegt, und die Einspritzmenge gelangt über den Zulauf 7, den Düsenraum 6, den Düsensitz 8, das Sackloch 31 und die Spritzlöcher 9 in den Brennraum der Brennkraftmaschine.

Wenn das Pilotventil 3 wieder geschlossen wird, baut sich über die Zulaufdrossel 11 der Druck im Steuerraum 4 wieder auf, die Düsennadel 2 wird wieder nach unten gegen den Düsensitz 8 gedrückt, und die Einspritzung wird beendet.

Der Druck im Steuerraum 4 hat während dieses Zyklus einen charakteristischen Verlauf: Bei unbetätigtem, also geschlossenem Pilotventil 3 entspricht der Druck im Steuerraum 4 dem Druck im Düsenraum 6, und dieser entspricht dem Systemdruck. Wenn das Pilotventil 3 öffnet, fällt der Druck im Steuerraum 4 ab, da mehr Kraftstoff durch die Ablaufdrossel 5 aus dem Steuerraum 4 abströmt als durch die Zulaufdrossel 11 nachströmt. Daraufhin bewegt sich die Düsennadel 2 in Öffnungsrichtung, also weg vom Düsensitz 8. Solange die Düsennadel 2 in Bewegung ist, ergibt sich der Druck im Steuerraum 4 auf Basis der Kräftebilanz an der Düsennadel 2. Das heißt der Druck steigt im Steuerraum 4 aufgrund des steigenden Drucks im Sackloch 31 und der daraus wirksamen Kraft auf die Düsennadel 2 nach oben, also vom Düsensitz 8 weg gerichtet. Wenn die Düsennadel 2 den maximalen Hub erreicht und am oberen Hubanschlag ansteht, ergibt sich ein Abfall des Drucks im Steuerraum 4 entsprechend der Durchflüsse durch Ablaufdrossel 5 und Zulaufdrossel 11.

Wenn das Pilotventil 3 wieder geschlossen wird, steigt der Druck im Steuerraum 4 solange an bis Kräftegleichgewicht an der Düsennadel 2 herrscht und die Düsennadel 2 sich wieder in Richtung des Düsensitzes 8 bewegt. Wenn die Düsennadel 2 im Düsensitz 8 auftrifft, steigt schließlich der Druck im Steuerraum 4 wieder auf den Systemdruck an. Auch im ballistischen Betrieb der Düsennadel 2, das heißt wenn die Einspritzdauer so kurz ist, dass die Düsennadel 2 nicht den Hubanschlag erreicht, gelten diese Zusammenhänge zwischen dem Druck im Steuerraum 4 und den Hüben von Pilotventil 3 und Düsennadel 2.

Der Druck im Steuerraum 4 kann beispielsweise über die Stichbohrung 12 zu einem geeigneten Ort für den Druckraum 14 weitergeleitet werden. Vorteilhaft liegt der Druckraum 14 im Bereich einer Plandichtfläche innerhalb des Injektorgehäuses 10.

Auch der Druck im Ventilraum 20 zwischen der Ablaufdrossel 5 und dem Pilotventilsitz 21 verhält sich in ähnlicher Weise wie der Druck im Steuerraum 4. Das heißt auch der Druck im Ventilraum 20 kann für eine Beurteilung der Bewegung von Pilotventil 3 und/oder Düsennadel 2 herangezogen werden. Der Druck im Ventilraum 20 kann beispielweise über die Nut 15 zum Druckraum 14 geführt werden.

Weiterhin kann auch der Druck im Düsenraum 6 gemessen und zur Beurteilung der Bewegung der Düsennadel 2 verwendet werden. Beispielsweise kann dazu der Druck im Düsenraum 6 durch die Verbindungsbohrung 32 zum Druckraum 14 geführt werden.

Die membranartige Zwischenwand 13 kann durch den Boden der Sacklochbohrung bzw. des Messraums 16 in der Ventilplatte 10c oder in der Drosselplatte 10b ausgeführt werden. Im Messraum 16 ist das in Längsrichtung sehr steife Kraftmesselement 17 eingesetzt, das den Druck bzw. die Druckschwankungen im Druckraum 14 mittelbar ermittelt. Maßgeblich ist eine starke Abstützung gegen Durchbiegen der Zwischenwand 13 durch das Kraftmesselement 17. Das Kraftmesselement 17 kann beispielsweise ein Piezo-Kraftaufnehmer sein, welcher durch das Schraubelement 18 oder durch ein Übermaß gegen die Zwischenwand 13 verspannt wird. Die membranartige Zwischenwand 13 wird durch die Vorspannung gegen die Wirkrichtung des zu messenden Drucks im Druckraum 14 belastet, so dass bei Belastung durch den Druck die Spannungen in der Zwischenwand 13 im Betrieb des Kraftstoffinjektors 1 minimiert werden.

## Patentansprüche

1. Kraftstoffinjektor (1) mit einem Injektorgehäuse (10), in dem ein Düsenraum (6) ausgebildet ist, der über einen im Injektorgehäuse (10) ausgebildeten Zulauf (7) mit unter Druck stehendem Kraftstoff versorgbar ist, wobei das Injektorgehäuse (10) einen Düsenkörper (10a), eine Drosselplatte (10b), eine Ventilplatte (10c) und einen Haltekörper (10d) umfasst, welche durch eine Düsenspannmutter (10e) axial miteinander verspannt sind, und mit einer wenigstens ein Spritzloch (9) freigebenden oder verschließenden längsbeweglichen Düsennadel (2), die im Düsenraum (6) angeordnet ist, und mit einem Kraftmesselement (17) zur zumindest mittelbaren Erfassung eines Drucks in einem im Injektorgehäuse (10) ausgebildeten Druckraum (14), wobei der Druckraum (14) mit dem Zulauf (7) hydraulisch verbindbar ist, wobei das Kraftmesselement (17) in einem im Injektorgehäuse (10) ausgebildeten Messraum (16) angeordnet ist, wobei der Messraum (16) durch eine membranartige Zwischenwand (13) vom Druckraum (14) getrennt ist, wobei das Kraftmesselement (17) die Zwischenwand (13) abstützt, wobei das Kraftmesselement (17) gegen die Zwischenwand (13) vorgespannt ist und wobei die Längsbewegung der Düsennadel (2) durch den Druck in einem Steuerraum (4) gesteuert wird und der Druckraum (14) über eine Stichbohrung (12) mit dem Steuerraum (4) verbunden ist,
**dadurch gekennzeichnet,**
**dass** das Kraftmesselement (17) durch ein Übermaß (19) innerhalb des Injektorgehäuses (10) vorgespannt ist, und der Druckraum (14) und der davon durch eine membranartige Zwischenwand (13) getrennte Messraum (16) in der Ventilplatte (10c) ausgebildet sind, und die Stichbohrung (12) in der Drosselplatte (10b) ausgebildet ist.

2. Kraftstoffinjektor (1) nach Anspruch 1,
**dadurch gekennzeichnet,**
**dass** das Kraftmesselement (17) ein piezoelektrisches Kraftmesselement ist.

3. Kraftstoffinjektor (1) nach Anspruch 1,
**dadurch gekennzeichnet,**
**dass** an der Ventilplatte (10c) ein Pilotventilsitz (21) eines Pilotventils (3) zur Steuerung der Düsennadel (2) angeordnet ist.

4. Kraftstoffinjektor (1) nach Anspruch 3,
**dadurch gekennzeichnet,**
**dass** der Messraum (16) in der Drosselplatte (10b) ausgebildet ist, wobei die Drosselplatte (10b) den Düsenraum (6) begrenzt.

## Claims

1. Fuel injector (1) with an injector housing (10) in which there is formed a nozzle chamber (6) which can be supplied with pressurized fuel via a feed line (7) formed in the injector housing (10), the injector housing (10) including a nozzle body (10a), a throttle plate (10b), a valve plate (10c) and a retaining body (10d), which are braced together axially by means of a nozzle clamping nut (10e), and with a longitudinally movable nozzle needle (2) which opens or closes at least one spray hole (9) and which is arranged in the nozzle chamber (6), and with a force measuring element (17) for at least indirectly detecting a pressure in a pressure chamber (14) formed in the injector housing (10), the pressure chamber (14) being hydraulically connectable to the feed line (7), the force measuring element (17) being arranged in a measuring chamber (16) formed in the injector housing (10), the measuring chamber (16) being separated from the pressure chamber (14) by a diaphragm-like intermediate wall (13), the force measuring element (17) supporting the intermediate wall (13), the force measuring element (17) being preloaded against the intermediate wall (13), and the longitudinal movement of the nozzle needle (2) being controlled by the pressure in a control chamber (4), and the pressure chamber (14) being connected to the control chamber (4) via a tap bore (12),
**characterized**
**in that** the force measuring element (17) is preloaded by means of an oversize (19) inside the injector housing (10), and the pressure chamber (14) and the measuring chamber (16) separated therefrom by a diaphragm-like intermediate wall (13) are formed in the valve plate (10c), and the tap bore (12) is formed in the throttle plate (10b).

2. Fuel injector (1) according to Claim 1,
**characterized**
**in that** the force measuring element (17) is a piezoelectric force measuring element.

3. Fuel injector (1) according to Claim 1,
**characterized**
**in that** a pilot valve seat (21) of a pilot valve (3) for controlling the nozzle needle (2) is arranged on the valve plate (10c).

4. Fuel injector (1) according to Claim 3,
**characterized**
**in that** the measuring chamber (16) is formed in the throttle plate (10b), the throttle plate (10b) delimiting the nozzle chamber (6).

## Revendications

1. Injecteur de carburant (1), comprenant un boîtier d'injecteur (10) dans lequel est réalisé un espace de buse (6) qui peut être alimenté en carburant sous pression par une arrivée (7) réalisée dans le boîtier d'injecteur (10), le boîtier d'injecteur (10) comprenant un corps de buse (10a), une plaque d'étranglement (10b), une plaque de soupape (10c) et un corps de retenue (10d) qui sont serrés axialement ensemble par un écrou de serrage de buse (10e), et comprenant un pointeau (2) mobile dans le sens longitudinal qui libère ou ferme au moins un orifice d'injection (9) et qui est disposé dans l'espace de buse (6), et comprenant un élément de mesure de force (17) destiné à la détection au moins indirecte d'une pression dans un espace de pression (14) réalisé dans le boîtier d'injecteur (10), l'espace de pression (14) pouvant être relié hydrauliquement à l'arrivée (7), l'élément de mesure de force (17) étant disposé dans un espace de mesure (16) réalisé dans le boîtier d'injecteur (10), l'espace de mesure (16) étant séparé de l'espace de pression (14) par une paroi intermédiaire (13) de type membrane, l'élément de mesure de force (17) supportant la paroi intermédiaire (13), l'élément de mesure de force (17) étant précontraint contre la paroi intermédiaire (13), et le mouvement longitudinal du pointeau (2) étant commandé par la pression dans un espace de commande (4), et l'espace de pression (14) étant relié à l'espace de commande (4) par un perçage de branchement (12),
**caractérisé en ce que** l'élément de mesure de force (17) est précontraint par un surdimensionnement (19) à l'intérieur du boîtier d'injecteur (10), et l'espace de pression (14) et l'espace de mesure (16), séparé de celui-ci par une paroi intermédiaire (13) de type membrane, sont réalisés dans la plaque de soupape (10c), et le perçage de branchement (12) est réalisé dans la plaque d'étranglement (10b).

2. Injecteur de carburant (1) selon la revendication 1, **caractérisé en ce que** l'élément de mesure de force (17) est un élément de mesure de force piézoélectrique.

3. Injecteur de carburant (1) selon la revendication 1, **caractérisé en ce qu'**un siège de soupape pilote (21) d'une soupape pilote (3) est disposé sur la plaque de soupape (10c) pour commander le pointeau (2).

4. Injecteur de carburant (1) selon la revendication 3, **caractérisé en ce que** l'espace de mesure (16) est réalisé dans la plaque d'étranglement (10b), la plaque d'étranglement (10b) délimitant l'espace de buse (6).
